# EUROPÄISCHE PATENTSCHRIFT

(11) **EP 0 663 027 B1**
(45) Veröffentlichungstag und Bekanntmachung des Hinweises auf die Patenterteilung: **26.11.1997**
(21) Anmeldenummer: 93921863.2
(22) Anmeldetag: 28.09.1993
(51) Int. Cl.: D02J 13/00

(54) **GALETTE ZUR FÜHRUNG UND FÖRDERUNG EINES FADENS**
THREAD GUIDING AND TRANSPORTING GALETTE
GALETTE DE GUIDAGE ET DE TRANSPORT DE FIL

(30) Priorität: 01.10.1992 DE 4232967; 23.03.1993 DE 4309281
(43) Veröffentlichungstag der Anmeldung: 19.07.1995
(73) Patentinhaber: B a r m a g AG, D-42897 Remscheid (DE)
(72) Erfinder: MARTENS, Gerhard, D-42897 Remscheid (DE)
(74) Vertreter: Kahlhöfer, Hermann, Dipl.-Phys.
(86) Internationale Anmeldenummer: EP9302629
(87) Internationale Veröffentlichungsnummer: WO9408080

(56) Entgegenhaltungen:
- EP-A- 0 511 549
- DE-A- 1 955 938
- GB-A- 1 180 684
- US-A- 3 286 081

## Beschreibung

Die Erfindung betrifft eine Galette nach dem Oberbegriff des Anspruchs 1.

Bei den bekannten beheizten Galetten, die üblicherweise wie die in der US-PS 3,581,060 beschriebene Konstruktion aufgebaut sind, wurden die als dünne Stäbe ausgebildeten Temperaturfühler parallel zur Rotationsachse in den Galettenmantel eingesetzt. Dies brachte insbesondere bei Galetten mit mehreren Heizzonen mit sich, daß eine der Anzahl der Heizzonen entsprechende Zahl Bohrungen, auf dem Umfang verteilt, von der Stirnseite her in unterschiedlicher Tiefe in den Galettenmantel eingebracht werden mußte, was insbesondere bei mit sehr hohen Drehzahlen umlaufenden Galetten nicht nur zur erheblichen Schwächung des Galettenmantels, sondern auch zu umständlich wieder auszugleichenden Unwuchten führte.

Durch die DE-A1-955 938 ist eine Strickrolle zur Förderung eines Fadens mit einem eine beheizte Zone aufweisenden, drehbaren Mantel bekannt. Im Mantelinneren ist ein feststehendes Heizelement angeordnet. Auf dem Heizelement ist ein flacher Temperaturfühler angeordnet. Zwischen dem Heizelement und dem Temperaturfühler ist eine Trennfolie angeordnet.

Der Temperaturfühler ist gegenüber der Mantelinnenfläche auf dem Heizelement angeordnet. Der Abstand des Temperaturfühlers zu der Mantelinnenfläche beträgt ca. 0,3 bis 1 mm. Der Luftspalt soll etwa der Grenzschichtdicke der Luft entsprechen, da dann der unmittelbarste Wärmeübergang erhalten werden soll.

Die Temperaturmessung des Mantels erfolgt bei der Ausführungsform nach der DE-A-1 955 938 indirekt, da zwischen dem Temperaturfühler und dem Mantel ein Luftspalt besteht.

Diese Meßmethode hat auch den Nachteil, daß eine Temperaturschwankung registriert wird, die nicht zwingend auch am Mantel auftritt, da der Temperaturgradient im Luftspalt von der Breite des Luftspaltes abhängig ist.

Bedingt durch Fertigungstoleranzen sowie durch natürlichen Verschleiß kann sich der Luftspalt verändern. Um einen konstanten Luftspalt zu erhalten, müssen die Fertigungstoleranzen und ein möglicher Verschleiß minimiert werden. Dies wiederum hat zur Folge, daß die Herstellungskosten einer Galette entsprechend steigen.

Ferner ist durch die DE 36 21 397 C2 eine Galette zur Führung und Förderung eines Fadens mit einem eine oder mehrere Zonen aufweisenden, drehbaren Galettenmantel bekannt. Die Galettentemperatur wird durch Widerstandstemperaturfühler erfaßt und das Ausgangssignal einer Meßschaltung berührungslos übertragen. Der Meßstromkreis bei der nach der DE 36 21 397 C2 bekannten Galette ist auf der rotierenden Galette angeordnet. Er umfaßt mehrere Temperaturwiderstände, die an unterschiedlichen Stellen der Galette sitzen.

Hiervon ausgehend liegt der Erfindung die Aufgabe zugrunde, bei beheizten Galetten eine zuverlässige Temperaturbestimmung des Mantels zu erreichen.

Zur Lösung dieser Aufgabe wird vorgeschlagen, den Temperaturfühler an der Innenfläche des Galettenmantels, insbesondere parallel zur Galettenwelle anzuordnen. Der Temperaturfühler ist eine in ein isolierendes Folienband eingeschlossene Meßanordnung mit über Leitebahnen nach außen freiliegenden Abgriffkontakten. Der Temperaturfühler ist in Längsrichtung in mehrere, unabhängige Temperaturmeßeinheiten mit Abgriffkontakten aufgegliedert, die den Heizzonen der Galette zugeordnet sind, wobei die unabhängigen Temperaturmeßeinheiten unabhängige Meßleitungen aufweisen.

Durch diese Maßnahme entfällt zum einen die beim Stand der Technik erforderliche aufwendige Bearbeitung des Galettenmantels. Wesentlich ist jedoch darüber hinaus, daß die sich an die Krümmung des Galettenmantels anpassenden, ohne Zwischenraum anliegenden, erfindungsgemäß verwandten Temperaturfühler einer Galette in allen Temperaturmeßzonen den gleichen Abstand von der Rotationsachse haben, weshalb der Temperaturgradient zur Fadenüberlauffläche des Galettenmantels bei allen Temperaturfühlern einer Galette gleich ist bzw. sein kann. Die Befestigung am Galetteninnenmantel soll vollflächig sein. Als günstig hat sich hierfür eine Klebe- oder Klemmverbindung erwiesen.

Beheizte Galetten sind auf ihrer Länge, insbesondere bei großer Baulänge, meist in mehrere Heizzonen unterteilt. Erfindungsgemäß ist es möglich, auf dem Galettenumfang verteilt jeder Heizzone einen eigenen Temperaturfühler zuzuordnen oder aber alle Heizzonen mit einem gemeinsamen Mehrfachtemperaturfühler abzutasten, wobei die Meßbereiche dieses Temperaturfühlers entsprechend den mehreren Heizzonen über die Galettenlänge verteilt sind.

Insbesondere im letzteren Falle kann der Temperaturfühler zweckmäßig in Längsrichtung in mehrere gleichartige, ggf. auch untereinander verbundene Meßbereiche mit jeweils zugeordneten Meßwertabgriffen unterteilt sein, die den Heizzonen der Galette zugeordnet sind. Die Meßwertabgriffe werden zweckmäßig an einem Bandende zusammengefaßt.

Es ist auch möglich, den über die Länge des Galettenmantels reichenden bandförmigen Temperaturfühler in eine der Anzahl der Heizzonen des Galettenmantels gleiche Zahl voneinander unabhängiger Temperaturmeßfühler mit jeweils eigenen Meßleitungen aufzuteilen.

Bei einer beispielsweisen Ausführung sind die mit dem Galettenmantel umlaufenden Meßwertabgriffe des oder der Temperaturfühler auf einem Kreis umfangsverteilt angeordnet. Ihnen ist ein beispielsweise an dem vorderen Ende eines hohlen, stationären Trägers in seiner Position gehaltener Abtaster zugeordnet, der seinerseits mit Abgriffkontakten bestückt ist. Der Träger erstreckt sich von der Lagerseite der Galette her durch eine zentrale Bohrung der Galettenwelle zum vorderen Galettenende und führt die Meßleitungen, die die Abgriffkontakte mit einer elektronischen Auswerteinrichtung verbinden.
Eine derartige mechanische Abtastung wird im wesentlichen ausschließlich für niedrige Drehzahlen verwandt.

Alternativ ist eine berührungslose Übertragung der am Galettenmantel festgestellten Meßwerte auf die Auswerteinrichtung vorgesehen, wie er beispielsweise im Grundsatz aus der
DE-38 30 384A = US-PS 5,142,280 bekannt ist.

Darin zeigt
- Fig. 1: den Längsschnitt durch eine erfindungsgemäße Galette mit einem gemeinsamen Mehrfachtemperaturfühler;
- Fig. 2: die Prinzipzeichnung eines bandförmigen Temperaturfühlers.
- Fig. 3: den Längsschnitt durch eine weitere Ausführungsform der Galette;
- Fig. 3A: einen vergrößerten Ausschnitt aus Fig. 3;
- Fig. 4: das Schaltschema einer erfindungsgemäßen Galettenbeheizung.

Der Galettenmantel 3 ist in üblicher Weise über die Galettenstirnwand 4 mit der Galettenwelle 6 drehfest verbunden. Konzentrisch zur Galettenwelle 6 reicht ein an dem Maschinengestell 1 befestigter rohrförmiger Halter 11 bis nahe an die Galettenstirnwand 4, ohne diese jedoch zu berühren. Auf den Halter 11 sind ringförmige Heizelemente 7 - 10, beispielsweise Induktionsspulen, aufgebracht und in nicht näher dargestellter Weise mit Strom versorgt.

Auf der Innenwand des Galettenmantels 3 ist ein achsparallel verlaufender Temperaturfühler 12 befestigt, bevorzugt flächig verklebt. Er ist für alle Heizer 7 - 10 gemeinsam und in entsprechende Abschnitte (vgl. Fig.2) eingeteilt. Der Temperaturfühler 12 ist von der Außenseite der Stirnwand 4 her durch einen der in der Stirnwand 4 vorgesehenen, beispielsweise schlitzförmigen Durchbrüche 5 in das Innere des Galettenmantels geführt. Der die Abgriffkontakte tragende Teil 13 des Temperaturfühlers 12 ist auf der Außenseite der Stirnwand 4 zu deren Mitte hin geführt. Sein Aufbau und seine Funktion werden weiter unten erläutert.

Die Fig. 2 zeigt eine beispielsweise Ausführung des erfindungsgemäß verwandten Temperaturfühlers 12. Er ist in einzelne Meßabschnitte - in Anpassung an die in Fig. 1 dargestellte, vier Heizzonen 7 bis 10 aufweisende Galette in vier Meßabschnitte 14 bis 17 - unterteilt, die über Leiterbahnen 20 mit den auf der Kontaktscheibe 13 angeordneten Abgriffkontakten 18 verbunden sind. Die gesamte Schaltanordnung ist beidseitig mit einer Abdeckung versehen, beispielsweise mit einer Folie 19 abgedeckt, die nur die Abgriffkontakte 18 freiläßt. Die Abdeckung ist vorzugsweise aus Polyimid; sie kann beispielsweise auch aus einer Glasfaser-Siliconkautschuk-Tragfolie mit einer Deckschicht aus Polyimid, einer in einer Keramikschicht eingebetteten Silikatfaser oder einem (einer) anderen Material oder Materialkombination bestehen, sofern diese bis zu den verfahrensbedingten Galettentemperaturen, beispielsweise 250 °C bis 350 °C wärmebeständig ist.

Bei der Ausführungsform nach Fig. 1 ist die Kontaktscheibe 13 so gelegt, daß bei rotierendem Galettenmantel 3 alle Abgriffkontakte 18 auf einem zur Galettenwelle 6 konzentrischen Kreis umlaufen.

Die Galettenwelle 6 ist als Hohlwelle ausgebildet und mit einer koaxialen Längsbohrung versehen, die sich in der nicht näher bezeichneten Befestigungsschraube fortsetzt und in deren Kopf mündet. Durch die Hohlwelle verläuft ein am Maschinengestell 1 befestigter hohler Träger 23, beispielsweise ein Schutzrohr, an dessen vorderem Ende ein in einer Normalebene zur Galettenachse verlaufender scheibenförmiger Abtaster 21 sitzt. Die zur Kontaktscheibe 13 weisende Oberfläche des Abtasters 21 ist mit mindestens einem, bevorzugt mit zwei oder mehr Abtastelementen 22 besetzt, die einzeln über Meßleitungen 24 mit einer nicht dargestellten Auswerteinheit in Verbindung stehen.

Die Figuren 3 und 3A zeigen eine weitere Ausführungsform der erfindungsgemäßen Galette (2) mit einem Temperaturfühler 12, der in einzelne Meßabschnitte aufgeteilt ist, die den einzelnen Heizern 7-10 zugewiesen sind. Ihr Aufbau stimmt im wesentlichen mit dem der vorhergehend beschriebenen, in Fig. 1 dargestellten Ausführung überein, jedoch ist die Weiterleitung der durch den Temperaturfühler 12 und seine Meßabschnitte 14 - 17 aufgenommenen Signale anders gelöst.

Der wie bei der Ausführung nach Fig. 1 mit seinem die Abgriffkontakte 18 tragenden Teil 13 zur Galettenwelle 6 hingeführte Temperaturfühler 12 (s. Fig. 1) wird bei der Ausführung der Fig. 3 mit Hilfe einer Hohlschraube 25 so mit einem Gegenstück zusammen eingespannt, daß seine Kontakte mit entsprechenden Gegenkontakten auf dem Gegenstück zusammenfallen. Dieses Gegenstück ist in Fig. 3 zusammen mit dem Teil 13 als Kontakteinheit 28 dargestellt und bildet das Endstück des nicht dargestellten, in einem Schutzrohr 23 geführten Meßleitungsbündels 24 (Fig. 1). Das Meßleitungsbündel 24 endet hier am hinteren Wellenende 6A (s. insbes. Fig. 3A) in einer mit Abgriffkontakten 22 besetzten, auf der endseitigen Wellenstirnfläche fixierten Scheibe 13A, der gegenüber ein mit dem Maschinengestell 1 verbundener Abtaster 27A als Teil eines weiter unten erläuterten Meßwerteumwandlers 27 angeordnet ist. Schutzrohr 23, Meßleitungsbündel 24 und die Kontaktscheiben 13A, 28 laufen zusammen mit dem Galettenmantel 3 und dem stirnseitigen Galettendeckel 29 um, während der aus dem Maschinenständer 1 auskragende Halter 11 und die darauf befestigten Heizer 7 - 10 stationär sind. Antrieb und Lagerung der Galettenwelle 6 erfolgen in bekannter Weise und sind deshalb nicht im einzelnen dargestellt.

Die Funktion der vorhergehend beschriebenen Ausführungsformen wird mit Hilfe des Schaltungsschemas der Fig. 4 erläutert, jedoch ist darauf hinzuweisen, daß dieses nur eine der Möglichkeiten wiedergibt.

Die Auswahl des zu fahrenden Programms erfolgt durch entsprechende Programmierung einer Steuerzentrale 31. Die Induktionsspulen 30 werden von den Hochfrequenzversorgungen 32, 33 diesem Programm entsprechend mit einer Grundlast gespeist. Die Temperaturfühler 12 bzw. die einzelnen Meßabschnitte eines Mehrfachtemperaturfühlers 12 erzeugen den Galettentemperaturen entsprechende Signale, die über das Leitungsbündel 24 in einen Meßwertumwandler 27 gelangen, wo sie in digitale Signale umgeformt und von dort über einen Meßwertübertrager 35 an die Temperaturregelung 34 weitergegeben werden. Hier erfolgt ein Vergleich der Istwerte mit den durch die Zentraleinheit 31 vorgegebenen Sollwerten und die Erzeugung entsprechender Korrektursignale. Die HF-Versorgungseinheiten 32, 33 werden mit den aus dem Istwert-Sollwertvergleich gewonnenen Stellsignalen beaufschlagt und die Energieversorgung der Induktionsspulen 30 entsprechend modifiziert.

Es sei ausdrücklich darauf hingewiesen, daß die Erfindung nicht auf die Verwendung eines Temperaturfühlers 12 entsprechend der Darstellung in Fig. 2 beschränkt ist; dieser stellt nur eine beispielsweise Form dar. Auch soll die beschriebene und in der Zeichnung dargestellte Ausführungsform der Meßwertübertragung aus dem drehenden Teil der Galette in den stationären Teil des Maschinengestells die Erfindung in keiner Weise einschränken. Vielmehr sind auch andere Lösungen möglich, die dem Fachmann, der sich mit derartigen meßtechnischen Problemen befaßt, vertraut sind oder in der Fachliteratur beschrieben werden, solange die Merkmalskombination nach Anspruch 1 vorliegt.

### BEZUGSZEICHENAUFSTELLUNG

- 1: Maschinenständer
- 2: Galette
- 3: Galettenmantel
- 4: Stirnwand
- 5: Durchlaß
- 6: Galettenwelle, Achse
- 7: Heizer, Induktionsspule, Heizzone
- 8: Heizer, Induktionsspule, Heizzone
- 9: Heizer, Induktionsspule, Heizzone
- 10: Heizer, Induktionsspule, Heizzone
- 11: Halter
- 12: Temperaturfühler
- 13: Kontaktscheibe, Bandende
- 14: Meßabschnitt, Meßeinheit
- 15: Meßabschnitt, Meßeinheit
- 16: Meßabschnitt, Meßeinheit
- 17: Meßabschnitt, Meßeinheit
- 18: Kontakt, Abgriff, Anschluß
- 19: Folienabdeckung
- 20: Leiterbahnen
- 21: Abtaster
- 22: Abtastelement, Abgriffkontakt
- 23: Träger, Schutzrohr
- 24: Meßleitungsbündel
- 25: Hohlschraube
- 26: Zentralbohrung
- 27: Meßwerteumwandlung
- 28: Kontakteinheit
- 29: Deckel, Galettendeckel
- 30: Galettenheizer, Induktionsspule
- 31: Steuerzentrale
- 32: HF-Versorgung
- 33: HF-Versorgung
- 34: Temperaturregelung
- 35: Meßwerteübertrager

## Patentansprüche

1. Galette zur Führung und Förderung eines Fadens mit einem eine oder mehrere Zonen aufweisenden, drehbaren Galettenmantel (3), mit im Mantelinneren angeordneten, feststehenden Heizelementen (7 - 10) sowie mit mindestens einem mit dem Mantel (3) umlaufenden, den Heizzonen zugeordneten Temperaturfühler (12),
**dadurch gekennzeichnet, daß**
der Temperaturfühler (12) eine in ein isolierendes Folienband (19) eingeschlossene, flache Meßanordnung (14 - 17) mit über Leiterbahnen (20) nach außen geführten freiliegenden Abgriffkontakten (18) ist, der an der Innenfläche des Galettenmantels (3) befestigt ist und der Temperaturfühler (12) in Längsrichtung in mehrere, unabhängige Temperaturmeßeinheiten (14 - 17) mit Abgriffkontakten (18), die den Heizzonen der Galette (2) zugeordnet sind, aufgegliedert ist, wobei die unabhängigen Temperaturmeßeinheiten (14 - 17) unabhängige Meßleitungen (20) aufweisen.

2. Galette nach Anspruch 1,
dadurch gekennzeichnet, daß der Temperaturfühler (12) mit der Innenoberfläche des Galettenmantels (3) verklebt oder am Galettenmantel (3) geklemmt ist.

3. Galette nach Anspruch 1 oder 2,
dadurch gekennzeichnet, daß die Abgriffkontakte (18) an einem Ende eines bandförmigen Temperaturfühlers auf einer Scheibe (13) zusammengefaßt sind.

4. Galette nach Anspruch 1 oder 3,
dadurch gekennzeichnet, daß der Temperaturfühler (12) bandförmig ausgebildet ist und in mehrere gleichartige, untereinander verbundene, mit jeweils eigenen Abgriffen (18) versehene Meßeinheiten (14 - 17) unterteilt ist.

5. Galette nach Anspruch 1 oder 2,
dadurch gekennzeichnet, daß bei Aufteilung des Galettenmantels (3) in zwei oder mehrere axial hintereinander angeordnete Heizzonen jeder Heizzone ein eigener bandförmiger Temperaturfühler (12) zugeordnet ist.

6. Galette nach einem der Ansprüche 1 bis 5,
dadurch gekennzeichnet, daß die Abgriffe (18) des oder der Temperaturfühler (12) auf zu der Galettenwelle (6) konzentrischen Kreisen angeordnet sind und daß den Abgriffen (18) ein mit Abtastelementen (22) bestückter Abtaster (21) zugeordnet ist, der durch Meßleitungen (24) mit einer Auswerteinrichtung (27, 34) verbunden ist.

7. Galette nach Anspruch 1, bei der das Folienband (19) ein wärmebeständiges isolierendes Folienband ist,
dadurch gekennzeichnet, daß das Folienband (19) aus Polyimid besteht und bis zu Galettentemperaturen von 250 bis 300 °C wärmebeständig ist.

8. Galette nach Anspruch 7,
dadurch gekennzeichnet, daß das Folienband (19) aus einer Glasfaser-Siliconkautschuk-Tragfolie mit einer Deckschicht aus Polyimid oder aus einem faserverstärkten Keramikstreifen besteht.

9. Galette nach Anspruch 1 bis 8,
dadurch gekennzeichnet, daß die Temperaturmeßeinheiten (14 - 17) aus temperaturabhängigem Widerstandsmaterial, beispielsweise PT 100 bestehen.

10. Galette nach Anspruch 1 bis 8,
dadurch gekennzeichnet, daß die Temperaturmeßeinheiten (14 - 17) aus Thermoelementketten bestehen.

11. Galette nach einem der Ansprüche 1 bis 10,
dadurch gekennzeichnet, daß eine Mittelwertbildung der Temperaturmessung durch die räumliche Ausdehnung des oder der Temperaturfühler (12) erfolgt.

12. Galette nach einem der Ansprüche 1 bis 11,
dadurch gekennzeichnet, daß zwei der Energieversorgung der Heizer (7 - 10; 30) der Galette (2) dienende, jeweils unterschiedliche Frequenzen oder entgegengesetzte Taktverhältnisse erzeugende HF-Versorgungseinheiten (32, 33) vorgesehen und die jeweils einander benachbarten Heizer (7 - 10; 30) mit unterschiedlichen HF-Versorgungseinheiten (32, 33) verbunden sind.

## Claims

1. Galette for guiding and conveying a yarn, having a rotatable galette shell (3) comprising one or more zones, having fixed heating elements (7 - 10) disposed in the interior of the shell, as well as having at least one temperature detector (12) rotating with the shell (3) and associated with the heating zones,
**characterized in that**
the temperature detector (12) is a flat measuring arrangement (14 - 17), which is incorporated into an insulating foil strip (19) and has exposed pick-off contacts (18) conveyed to the outside by means of printed conductors (20), and is fastened to the inner surface of the galette shell (3) and the temperature detector (12) is subdivided in a longitudinal direction into a plurality of independent temperature measuring units (14 - 17) with pick-off contacts (18) which are associated with the heating zones of the galette (2), the independent temperature measuring units (14 - 17) having independent measuring leads (20).

2. Galette according to claim 1,
characterized in that the temperature detector (12) is glued to the inner surface of the galette shell (3) or clamped on the galette shell (3).

3. Galette according to claim 1 or 2,
characterized in that the pick-off contacts (18) are combined at one end of a strip-like temperature detector on a disc (13).

4. Galette according to claim 1 or 3,
characterized in that the temperature detector (12) is of a strip-like design and is subdivided into a plurality of measuring units (14 - 17) of identical type, which are connected to one another and are each provided with separate pick-offs (18).

5. Galette according to claim 1 or 2,
characterized in that, when the galette shell (3) is subdivided into two or more heating zones disposed one axially behind the other, a separate strip-like temperature detector (12) is associated with each heating zone.

6. Galette according to one of claims 1 to 5,
characterized in that the pick-offs (18) of the temperature detector(s) (12) are disposed on circles concentric with the galette shaft (6) and that associated with the pick-offs (18) is a sampler (21), which is equipped with sampling elements (22) and connected by measuring leads (24) to an evaluation device (27, 34).

7. Galette according to claim 1, in which the foil strip (19) is a heat-resistant, insulating foil strip,
characterized in that the foil strip (19) is made of polyimide and is heat-resistant up to galette temperatures of 250 to 300°C.

8. Galette according to claim 7,
characterized in that the foil strip (19) comprises a glass-fibre/silicone-rubber supporting foil with a coverlayer of polyimide or a fibre-reinforced ceramic strip.

9. Galette according to claim 1 to 8,
characterized in that the temperature measuring units (14 - 17) are made of temperature-dependent resistance material, for example PT 100.

10. Galette according to claim 1 to 8,
characterized in that the temperature measuring units (14 - 17) comprise thermocouple piles.

11. Galette according to one of claims 1 to 10,
characterized in that an averaging of the temperature measurement is effected by the spatial dimension of the temperature detector(s) (12).

12. Galette according to one of claims 1 to 11,
characterized in that two high-frequency supply units (32, 33) are provided, which are used to supply power to the heaters (7 - 10; 30) of the galette (2) and generate different frequencies or opposite timing ratios, and the heaters (7 - 10; 30) which are in each case adjacent to one another are connected to different high-frequency supply units (32, 33).

## Revendications

1. Galette destinée au guidage et au déplacement d'un fil, comportant une enveloppe rotative (3) de galette avec une ou plusieurs zones, des éléments chauffants (7 à 10) fixes disposés à l'intérieur de l'enveloppe, ainsi qu'au moins une sonde de température (12) associée aux zones chauffantes, qui effectue des rotations avec l'enveloppe (3),
caractérisée en ce que
la sonde de température (12) est un dispositif de mesure plat (14 à 17) noyé dans une bande (19) de film isolant comportant des contacts de prélèvement (18) dégagés sortant vers l'extérieur par l'intermédiaire de voies conductrices (20), lequel est fixé sur la surface intérieure de l'enveloppe (3) de galette, et en ce que la sonde de température (12) est subdivisée dans le sens longitudinal en plusieurs unités de mesure de température (14 à 17) indépendantes munies de contacts de prélèvement (18), qui sont associés aux zones chauffantes de la galette (2), les unités de mesure de température (14 à 17) indépendantes comportant des lignes de mesure (20) indépendantes.

2. Galette selon la revendication 1,
caractérisée en ce que la sonde de température (12) est collée sur la surface intérieure de l'enveloppe (3) de la galette ou serrée sur l'enveloppe (3) de la galette.

3. Galette selon la revendication 1 ou 2,
caractérisée en ce que les contacts de prélèvement (18) sont regroupés sur un disque (13) au niveau d'une extrémité d'une sonde de température en forme de bande.

4. Galette selon la revendication 1 ou 3,
caractérisée en ce que la sonde de température (12) est réalisée sous la forme d'une bande et est subdivisée en plusieurs unités de mesure (14 à 17) de même type, qui sont reliées entre elles et sont chacune munies de leurs propres prélèvements (18).

5. Galette selon la revendication 1 ou 2,
caractérisée en ce qu'une sonde de température (12) en forme de bande est associée en propre à chaque zone chauffante lors de la subdivision de l'enveloppe (3) de la galette en deux ou plusieurs zones chauffantes disposées axialement les unes derrière les autres.

6. Galette selon l'une quelconque des revendications 1 à 5,
caractérisée en ce que les prélèvements (18) de la ou des sondes de température (12) sont disposés sur des cercles concentriques par rapport à l'arbre (6) de la galette, et en ce qu'un dispositif (21) de balayage muni d'éléments (22) de balayage est associé aux prélèvements (18), lequel est relié à un dispositif (27, 34) d'évaluation par l'intermédiaire de lignes de mesure (24).

7. Galette selon la revendication 1, dans le cas de laquelle la bande (19) de film est un film isolant résistant à la chaleur,
caractérisée en ce que la bande (19) de film est en polyimide et résiste à des températures de galette allant de 250 à 300 °C.

8. Galette selon la revendication 7,
caractérisée en ce que la bande (19) de film est constituée d'un film de support en caoutchouc au silicone renforcé par des fibres de verre avec une couche de couverture en polyimide ou en une bande de céramique renforcée par des fibres.

9. Galette selon l'une quelconque des revendications 1 à 8,
caractérisée en ce que les unités de mesure de température (14 à 17) sont constituées d'un matériau dont la résistance dépend de la température, par exemple de PT 100.

10. Galette selon l'une quelconque des revendications 1 à 8,
caractérisée en ce que les unités de mesure de température (14 à 17) sont constituées de chaînes de thermocouples.

11. Galette selon l'une quelconque des revendications 1 à 10,
caractérisée en ce qu'une valeur moyenne de la mesure de température est formée par la dilatation dans l'espace de la ou des sondes de température (12).

12. Galette selon l'une quelconque des revendications 1 à 11,
caractérisée en ce qu'on prévoit deux unités (32, 33) d'alimentation HF servant à l'alimentation en énergie des éléments chauffants (7 à 10 ; 30) de la galette (2), qui génèrent chacune des fréquences différentes ou des rapports de cycles inversés, et en ce que les éléments chauffants (7 à 10 ; 30) respectivement voisins sont reliés à des unités différentes (32, 33) d'alimentation HF.
